# EUROPÄISCHE PATENTSCHRIFT

(11) **EP 1 404 948 B1**
(45) Veröffentlichungstag und Bekanntmachung des Hinweises auf die Patenterteilung: **11.02.2009**
(21) Anmeldenummer: 02754307.3
(22) Anmeldetag: 03.07.2002
(51) Int. Cl.: F01K 27/00, F01K 21/00, F03G 7/04

(54) **ANORDNUNG VON GASAUSDEHNUNGSELEMENTEN UND VERFAHREN ZUM BETREIBEN DER ANORDNUNG**
ASSEMBLY OF GAS EXPANSION ELEMENTS AND A METHOD FOR OPERATING SAID ASSEMBLY
SYSTEME D'ELEMENTS D'EXPANSION GAZEUSE ET PROCEDE D'UTILISATION

(30) Priorität: 07.07.2001 DE 10133153
(43) Veröffentlichungstag der Anmeldung: 07.04.2004
(73) Patentinhaber: Stock, Gerhard, 56850 Enkirch/Mosel (DE)
(72) Erfinder: Stock, Gerhard, 56850 Enkirch/Mosel (DE)
(74) Vertreter: Becker, Bernd
(86) Internationale Anmeldenummer: PCT/DE2002/002416
(87) Internationale Veröffentlichungsnummer: WO 2003/004835

(56) Entgegenhaltungen:
- WO-A-00/53898
- WO-A-97/16629
- US-A- 4 063 417
- US-A- 4 283 915
- US-B1- 6 192 683

## Beschreibung

Die Erfindung bezieht sich auf eine Anordnung von Gasausdehnungselementen für eine Einrichtung zum Umwandeln von thermischer in motorische Energie, insbesondere für einen Warmwassermotor, die zwei mit einem Gas oder Gasgemisch gefüllte geschlossene Druckbehälter umfasst, die mit der Einrichtung wirksam verbunden sind und eine obere Einspritzöffnung für Warm- und Kaltwasser aufweisen, und ein Verfahren zum Betreiben der Anordnung.

Gase wandeln relativ viel Wärme bei Erhitzung und Ausdehnung in Arbeit um, wobei in schnellen Prozessen, wie etwa dem Stirlingprozess große Einbußen durch Dissipation, ungünstige Kolbensteuerung, Warme- und Pendelverluste, Totraumeffekte, großen Regeneratorwiderstand und hohe Geschwindigkeiten entstehen.

Aus der US-A-4 283 915 ist eine Anordnung zum Umwandeln von thermischer in motorische Energie bekannt, die jeweils eine Einspeisung für Warmwasser und eine für Kaltwasser umfasst, wobei eine bestimmte Temperaturdifferenz zwischen dem Warm- und dem Kaltwasser herrscht. Das Warm- und das Kaltwasser werden alternierend durch Rohre eines Wärmetauschers geleitet, um eine Arbeitsflüssigkeit zu expandieren und zu kontraktieren. Der Arbeitszyklus wird oberhalb eines Siedepunktes der Arbeitsflüssigkeit durchgeführt. Mittels Rückschlagventilen wird ein relativ hoher Druck zur Betätigung der Anordnung sichergestellt. Hierbei erweist sich die Verwendung des Wärmetauschers als nachteilig, da ein solcher Rohr-Wärmetauscher bei einem großen technischen Aufwand lediglich einen stark begrenzten Wirkungsgrad aufweist und in Abhängigkeit von der Beschaffenheit der ihn durch- und umströmenden Medien relativ störanfällig ist.

Darüber hinaus offenbart die DE 197 19 190 C2 eine Anordnung zum Umwandeln von thermischer in elektrische Energie, die aus einem Arbeitskreislauf mit einem Arbeitsfluid zum Antrieb einer Strömungsmaschine und aus einer Vielzahl von abwechselnd von einem kalten und warmen Medium durchströmten Warmetauschern besteht. In den Wärmetauschern ist jeweils ein sich in Abhängigkeit von der Temperatur des Mediums ausdehnendes und zusammenziehendes Ausdehnungselement angeordnet, dessen temperaturbedingten Ausdehnungen und Kontraktionen über einen Puffer-Speicher dem Arbeits-Kreislauf zugeführt werden. Zur Speicherung einer Kraft ist jedem Wärmetauscher ein als Feder ausgebildeter Puffer-Speicher zugeordnet, wobei jede Feder mit dem Kolben eines Druckzylinders verbunden ist, dessen Arbeitsraum jeweils über steuerbare Ventile über Saug- und Druckleitungen mit einem Arbeits-Olkreislauf verbunden ist, der eine Turbine mit einem Generator antreibt. Diese Anordnung weist einen relativ komplexen Aufbau, insbesondere durch die als Federn ausgeführten Puffer-Speicher, auf und umfasst die zuvor erläuterten Nachteile eines Wärmetauschers.

Im Weiteren ist aus der WO 00/53898 ein Gasausdehnungselement für eine Anordnung zum Umwandeln von thermischer in motorische Energie, insbesondere für einen Warmwassermotor, bestehend aus einem mit einem Gas oder Gasgemisch gefüllten geschlossenen Druckbehälter, der über einen verschiebbaren Kolben mit der Anordnung wirksam verbunden ist, bekannt. Der Druckbehälter weist eine obere Einspritzöffnung für Heiß- und Kaltwasser und eine untere Wasserablauföffnung auf. Ein Warmwassermotor umfasst jeweils Zweiergruppen von Druckbehältern mit zugeordneten Flüssigkolbenpumpen, die einen Arbeitskreislauf einer Wasserturbine beaufschlagen. Während eines ersten Kreisprozesses ist in dem ersten Druckbehälter ein warmes, expandierendes Gas oder Gasgemisch vorhanden und der zweite Druckbehälter enthält ein kaltes, kontraktierendes Gas oder Gasgemisch. Bei einem folgenden zweiten Kreisprozess wird das Gas oder Gasgemisch des ersten Druckbehälters durch Einspritzen von kaltem Wasser abgekühlt und das Gas oder Gasgemisch des zweiten Druckbehälters durch Einspritzen von Heißwasser erwärmt, damit sich die Gasvolumina entsprechend ändern. Somit wird beispielsweise das gesamte noch Heißwasser enthaltende Gasgemisch in dem ersten Druckbehälter mit kaltem Wasser ausgespült, bis die Temperatur in diesem Druckbehälter auf eine Ausgangshöhe zurückgeführt ist. Hierbei geht die noch vorhandene Wärmeenergie verloren.

Es ist Aufgabe der Erfindung, eine Anordnung von Gasausdehnungselementen der eingangs genannten Art sowie ein Verfahren zum Betreiben der Anordnung zu schaffen, mit dem sich bei geringem technischen Aufwand eine relativ große Leistung erzielen lässt.

Erfindungsgemäß wird die Aufgabe vorrichtungsgemäß dadurch gelöst, dass zwischen den beiden Druckbehältern eine Kurzschlussrohrleitung mit mindestens einem steuerbaren Ventil zum Druckausgleich zwischen den Druckbehältern nach dem Verrichten der Arbeit des Gases bzw. Gasgemischs vorgesehen ist.

Am Ende der Arbeitsphase herrscht zwischen den beiden Druckbehältern eine Druckdifferenz. Aufgrund der vorhandenen Druckdifferenz zwischen dem warmen Gasgemisch des einen Druckbehälters und dem kalten Gasgemisch des anderen Druckbehälters findet nach dem Öffnen des gesteuerten Ventils ein Druckausgleich zwischen den beiden Druckbehältern statt, bei dem aufgrund der Wärmeströmung die in dem einen Druckbehälter noch vorhandene Wärmeenergie zur Erwärmung des Gasgemisches des anderen Druckbehälters bis zur Ausgleichstemperatur ausgenutzt wird. Gleichzeitig steigt die Gasmenge in dem Druckbehälter mit dem expandierenden Gas bzw. Gasgemisch, womit eine Steigerung der Druckdifferenz zwischen den beiden Druckbehältern und damit eine Leistungserhöhung einhergeht. Das Ventil wird nach dem Verrichten der Arbeit des Gasgemischs durch entsprechendes Expandieren bzw. Kontraktieren und dem damit verbundenen Antreiben eines verschiebbaren Kolbens des Warmwassermotors geöffnet, wobei der Kolben als Flüssigkolbenpumpe ausgebildet sein kann. Da das in einem ersten Kreisprozess erwärmte Gasgemisch in einem darauffolgenden zweiten Kreisprozess abgekühlt wird, ist es erforderlich die Temperatur des Gasgemischs dieses Behälters unterhalb der Ausgleichstemperatur abzusenken, wobei die vorhandene Restwärme des Gasgemischs zur Erwärmung des abgekühlten und nunmehr zu erwärmenden Gasgemischs verwendet wird. Die Restwärme geht somit nicht ungenutzt verloren, weshalb mit einem relativ geringen technischen Aufwand eine relativ große Leistung erzielt wird. Die Restwärme gelangt auch nicht in den Arbeitskreislauf des Warmwassermotors, dem sie wieder entzogen werden müsste. Darüber hinaus befindet sich in dem jeweils zu erwärmenden Druckbehälter eine größere Menge des Gasgemischs, das letztendlich die Arbeit zum Antrieb des Warmwassermotors durch seine Expansion verrichtet, und gleichzeitig ist die Menge des abzukühlenden Gasgemischs in dem anderen Druckbehälter geringer und die Absenkung des Ausgangsdruckes gegenüber einer konventionellen Anordnung größer, was zu einer Verschiebung eines entsprechenden p-V Diagramms in die gewünschte Richtung führt.

Nach einer vorteilhaften Ausgestaltung der Erfindung ist die Kurzschlussrohrleitung im oberen Bereich der Druckbehälter angeordnet. In diesem Bereich der Druckbehälter, in dem sich ein Flansch oder ein Deckel befindet, ist weder Warm- noch Kaltwasser vorhanden, weshalb das Gasgemisch ungestört durch das geöffnete Ventil in die Kurzschlussrohrleitung gelangen kann. Im Weiteren befindet sich das Gasgemisch mit der höchsten Temperatur annähernd in diesem Bereich.

Um große Toträume in den Druckbehältern zu vermeiden, ist bevorzugt jeweils ein steuerbares Ventil im unmittelbar an den zugeordneten Druckbehälter anschließenden Bereich in der Kurzschlussrohrleitung angeordnet.

Zur Reduzierung der Wärmeverluste ist zweckmäßigerweise die Kurzschlussrohrleitung mit den Ventilen wärmeisoliert.

Die Aufgabe wird erfindungsgemäß bei einem Verfahren zum Betreiben einer Anordnung nach Anspruch 1, bei der in die Druckbehälter abwechselnd Warm- und Kaltwasser eingespritzt wird, dadurch gelöst, dass nach der Übertragung der Arbeit des Gases oder Gasgemischs eines der Druckbehälter das Gas oder Gasgemisch durch Öffnen des steuerbaren Ventils über die Kurzschlussrohrleitung in den jeweils anderen Druckbehälter geleitet wird.

Nachdem das Gasgemisch aufgrund seiner durch Wärme- oder Kältebeaufschlagung erfolgenden Expansion oder Kontraktion den verschiebbaren, als Flüssigkolbenpumpe ausgebildeten Kolben des Warmwassermotors in eine vorbestimmte Lage gebracht hat, wird das Ventil in der Kurzschlussrohrleitung zum Druckausgleich zwischen den beiden Druckbehältern geöffnet und durch die herrschende Konvektion des warmen Gasgemischs stellt sich zwischen beiden Druckbehältern eine Ausgleichstemperatur ein. Damit ergibt sich eine wesentliche Steigerung der Leistung der nach dem der erfindungsgemäßen Verfahren betriebenen Anordnung, da der vorhandene Restdruck und die vorhandene Restwarmeenergie des Gasgemischs des einen Druckbehälters zur Druckerhohung und zur Erwärmung des Gasgemischs des anderen Druckbehälters genutzt wird.

Nach einer vorteilhaften Ausgestaltung der Erfindung wird nach der Übertragung der nutzbaren Expansionsarbeit des Gases oder Gasgemischs eines Druckbehalters ein Teil des Gases oder Gasgemischs in den anderen Druckbehälter geleitet. Da eine wirtschaftlich sinnvolle Arbeitsphase des Gasgemischs nicht der gesamten Expansionsdauer des Gasgemischs entspricht, wird durch das Öffnen des Ventils die Arbeitsphase, also die nutzbare Expansionsarbeit des Gasgemischs, beendet und dessen Restenergie zur Druckerhöhung und zur Erwärmung des Gasgemischs des anderen Druckbehälters verwendet.

Zweckmäßigerweise werden zwei steuerbare Ventile der Kurzschlussrohrleitung annähernd gleichzeitig geöffnet und geschlossen. Somit kann der Druckausgleich, der eine Wärmestromung von dem einen zu dem anderen Druckbehälter zur Folge hat, gezielt gesteuert werden und der Totraum in der Kurzschlussrohrleitung ist minimiert.

Es versteht sich, dass die vorstehend genannten und nachstehend noch zu erläuternden Merkmale nicht nur in der jeweils angegebenen Kombination, sondern auch in anderen Kombinationen verwendbar sind, ohne den Rahmen der vorliegenden Erfindung zu verlassen.

Die Erfindung wird im folgenden anhand eines Ausführungsbeispieles unter Bezugnahme auf die zugehorigen Zeichnungen näher erläutert. Es zeigen:
- Fig.1: eine schematische Darstellung einer erfindungsgemaßen Anordnung,
- Fig.2: eine Darstellung eines Diagramms zur Repräsentation eines Kreisprozesses der Anordnung und
- Fig.3: eine Darstellung eines Druck-Zeit-Diagramms zur Repräsentation des Kreisprozesses der Anordnung.

Die Anordnung umfasst einen Vorratsbehälter 1 für Wasser mit einer Füllstandsanzeige 2, der über Rohrleitungen 3 mit einer Kühl- 4 und einer Heizeinrichtung 5 verbunden ist. Von der Kühl- 4 und der Heizeinrichtung 5 führt jeweils ein Rohr 6 zu einer gesteuerten Einspritzöffnung 7, 8 eines Druckbehälters 9, 10. Die geschlossenen Druckbehälter 9, 10 sind mit einem Gasgemisch gefüllt. Zwischen den beiden Druckbehältern 9, 10 ist eine Kurzschlussrohrleitung 11 angeordnet, die im Bereich jedes Druckbehälters 9, 10 ein steuerbares Ventil 12, 13 aufweist. Am unteren Ende jedes Druckbehälters 9, 10 ist eine Auslauföffnung 14, 15 vorgesehen, die mit einem Arbeitskreislauf 16, der zwei Flüssigkolbenpumpen 17, 18 eines Warmwassermotors und eine Turbine 19 mit Generator umfaßt, gekoppelt ist. Im Weiteren ist in den mit dem Vorratsbehälter 1 über eine Leitung 20 in Verbindung stehenden Arbeitskreislauf 16 eine Pumpe 21 eingesetzt.

Zum Betreiben der Anordnung wird in der Heizeinrichtung 5 Warmwasser aufbereitet, das über die erste Einspritzoffnung 7 in den ersten Druckbehälter 9 gelangt. Beim Einsprühen des Warmwassers in den ersten Druckbehälter 9 expandiert das Gasgemisch und verrichtet über einen verschiebbaren Kolben 22 der ersten Flussigkolbenpumpe 17 Arbeit, die über den Arbeitskreislauf 16 der Turbine 19 zur Umwandlung thermischer Energie zugefuhrt wird. Nach dem Druckanstieg und dem nach cer Kolbendisplazierung der ersten Flussigkolbenpumpe 17 entsprechenden Druckabfall im ersten Druckbehälter 9 fallt das Wasser aus, das uber die zugeordneten Auslauföffnung 14 abgelassen wird. Gleichzeitig wird in der Kühleinrichtung 4 Kaltwasser aufbereitet, das über die zweite Einspritzöffnung 8 in den zweiten Druckbehälter 10 gelangt. Beim Einsprühen des Kaltwassers in den zweiten Druckbehälter 10 kontraktiert das Gasgemisch und verrichtet ebenfalls über den verschiebbaren Kolben 22 der zweiten Flüssigkolbenpumpe 18 Arbeit. Nach der Übertragung der nutzbaren Expansions- bzw. Kontraktionsarbeit des Gasgemischs werden die beiden Ventile 12, 13 der Kurzschlussrohrleitung 11 geöffnet und aufgrund des Druckausgleichs wird ein Temperaturausgleich bis zu einer Ausgleichstemperatur zwischen dem ersten Druckbehälter 9 und dem zweiten Druckbehälter 10 bewirkt. Anschließend wird in den zweiten Druckbehälter 10 Warmwasser und in den ersten Druckbehälter 9 Kaltwasser eingesprüht. Dadurch, dass sich die Gasgemische beider Druckbehälter 9, 10 auf der Ausgleichstemperatur befinden, ist ein unnötiges Erwärmen bzw. Kühlen des jeweilsgen Gasgemischs nicht erforderlich, wodurch die Anordnung eine relativ große Leistung aufweist.

Im p-V-Diagramm nach Fig. 2 ist der Kreisprozess einer konventionellen Anordnung dem einer erfindungsgemäßen Anordnung beispielhaft schematisch gegenübergestellt, wobei die Druck-Temperaturkurven einer konventionellen Anordnung mit durchgezogenen Linien und die der erfindungsgemäßen Anordnung mit gestrichelten Linien dargestellt sind. Demnach ist die durch eine konventionelle Anordnung geleistete Arbeit W' kleiner als die durch eine erfindungsgemäße Anordnung geleistete Arbeit W.

Das Druck-Zeit-Diagramm (p-t) gemäß Fig. 3 zeigt anfangs einen konventionelle Verlauf des Prozesses, bei dem der Druck p'ₘₐₓ des ersten Druckbehälters 8 bis auf den Druck p'ₘᵢₙ abfällt, wobei zum Zeitpunkt tₑ kaltes Wasser eingespritzt wird und das Gasgemisch in der Zeitspanne Δtₐ Arbeit verrichtet. Der Druck des zweiten Druckbehälters 10 steigt von dem Druck p'ₘᵢₙ auf den Druck p'ₘₐₓ an, wobei zum Zeitpunkt tₑ Heißwasser in den zweiten Druckbehälter 10 eingespritzt wird und das Gasgemisch in der Zeitspanne Δtₐ ebenfalls Arbeit zum Antreiben der Flüssigkolbenpumpe 14 verrichtet. Während der Zeitspanne Δt₁ wird keine Arbeit verrichtet und der Restdruck in den Druckbehältern 9, 10 geht für das System verloren. Nach der Kopplung des ersten Druckbehälters 9 mit dem zweiten Druckbehälter 10 mittels der Kurzschlussrohrleitung 11 werden zum Zeitpunkt tₖ die Ventile 12, 13 geöffnet und es findet ein Druckausgleich zwischen dem ersten Druckbehälter 9 und dem zweiten Druckbehälter 10 statt. Sonach befindet sich in dem ersten Druckbehälter 9 mit dem nunmehr expandierenden Gasgemisch eine relativ große Menge des Gasgemischs und in dem zweiten Druckbehälter 10 eine demgegenüber reduzierte Menge des Gasgemischs. Gleichzeitig stellt sich in den Druckbehältern 9, 10 aufgrund der Wärmeströmung annähernd eine Ausgleichstemperatur ein. Nach dem Druckausgleich durch den Kurzschluss der beiden Druckbehälter 9, 10 wird zum Zeitpunkt tₑ Heiß- bzw. Kaltwasser eingespritzt, worauf aufgrund der unterschiendlichen Mengenverteilung des Gasgemischs der Druck pₘₐₓ bzw. pₘᵢₙ im entsprechenden Druckbehälter 9, 10 und somit die Druckdifferenz Δp gegenüber dem konventionellen Verlauf des Prozesses erzielt wird.

## Patentansprüche

1. Anordnung von Gasausdehnungselementen für eine Einrichtung zum Umwandeln von thermischer in motorische Energie, insbesondere für einen Warmwassermotor, die zwei mit einem Gas oder Gasgemisch gefüllte geschlossene Druckbehälter (9, 10) umfasst, die mit der Einrichtung wirksam verbunden sind und eine obere Einspritzöffnung (7, 8) für Warm- und Kaltwasser aufweisen, **dadurch gekennzeichnet, dass** zwischen den beiden Druckbehaltern (9, 10) eine Kurzschlussrohrleitung (11) mit mindestens einem steuerbaren Ventil (12, 13) zum Druckausgleich zwischen den Druckbehältern (9, 10) nach dem Verrichten der Arbeit des Gases bzw. Gasgemischs vorgesehen ist.

2. Anordnung nach Anspruch 1, **dadurch gekennzeichnet, dass** die Kurzschlussrohrleitung (11) im oberen Bereich der Druckbehälter (9, 10) angeordnet ist.

3. Anordnung nach Anspruch 1, **dadurch gekennzeichnet, dass** jeweils ein steuerbares Ventil (12, 13) im unmittelbar an den zugeordneten Druckbehälter (9, 10) anschließenden Bereich in der Kurzschlussrohrleitung (11) angeordnet ist.

4. Anordnung nach einem der Ansprüche 1 bis 4, **dadurch gekennzeichnet, dass** die Kurzschlussrohrleitung (11) mit den Ventilen (12, 13) wärmeisoliert ist.

5. Verfahren zum Betreiben einer Anordnung nach Anspruch 1, bei der in die Druckbehälter (9, 10) abwechselnd Warm- und Kaltwasser eingespritzt wird, **dadurch gekennzeichnet, dass** nach der Übertragung der Arbeit des Gases oder Gasgemischs eines der Druckbehälter (9, 10) das Gas oder Gasgemisch durch Öffnen des steuerbaren ventils (12, 13) über die Kurzschlussrohrleitung (11) in den jeweils anderen Druckbehälter (9, 10) geleitet wird.

6. Verfahren nach Anspruch 5, **dadurch gekennzeichnet, dass** nach der Übertragung der nutzbaren Expansionsarbeit des Gases oder Gasgemischs eines Druckbehälters (9, 10) ein Teil des Gases oder Gasgemischs in den anderen Druckbehälter (9, 10) geleitet wird.

7. Anordnung nach Anspruch 5 oder 6, **dadurch gekennzeichnet, dass** zwei steuerbare Ventile (12, 13) der Kurzschlussrohrleitung (11) annähernd gleichzeitig geoffnet und geschlossen werden.

## Claims

1. Assembly of gas expansion elements for a device for converting thermal energy into motor energy, in particular for a hot water motor, which assembly comprises two closed pressure containers (9, 10), which are filled with a gas or gas mixture, are actively connected to the device and have an upper injection opening (7, 8) for hot and cold water, **characterised in that** a short-circuit pipe (11) with at least one controllable valve (12, 13) for equalising the pressure between the pressure containers (9, 10) after the gas or gas mixture has performed its work is provided between the two pressure containers (9, 10).

2. Assembly according to claim 1, **characterised in that** the short-circuit pipe (11) is arranged in the upper area of the pressure containers (9, 10).

3. Assembly according to claim 1, **characterised in that** a controllable valve (12, 13) is arranged in the area immediately adjacent to each of the assigned pressure containers (9, 10) in the short-circuit pipe (11).

4. Assembly according to one of claims 1 to 3, **characterised in that** the short-circuit pipe (11) is heat-insulated with the valves (12, 13).

5. Method for operating an assembly according to claim 1, in which hot and cold water is alternately injected into the pressure containers (9, 10), **characterised in that** after transfer of the work of the gas or gas mixture of one of the pressure containers (9, 10), the gas or gas mixture is guided into the other pressure container (9, 10) via the short-circuit pipe (11) by means of opening of the controllable valve (12, 13).

6. Method according to claim 5, **characterised in that** after transfer of the useful expansion work of the gas or gas mixture of a pressure container (9, 10), part of the gas or gas mixture is guided into the other pressure container (9, 10).

7. Assembly according to claim 5 or 6, **characterised in that** two controllable valves (12, 13) of the short-circuit pipe (11) are almost simultaneously opened and closed.

## Revendications

1. Agencement d'éléments permettant la dilatation de gaz et composant un équipement destiné à convertir de l'énergie thermique en énergie motrice, notamment pour un moteur à eau chaude, équipement qui comprend deux réservoirs sous pression (9, 10) fermés et remplis d'un gaz ou mélange gazeux, qui sont reliés avec l'équipement de façon productrice d'effet et présentent un orifice supérieur d'injection (7, 8) pour l'eau chaude et l'eau froide, **caractérisé en ce qu'**entre les deux réservoirs sous pression (9, 10) se trouve une conduite de court-circuit (11) équipée d'au minimum une vanne pilotable (12, 13) servant à équilibrer la pression entre les réservoirs sous pression (9, 10) après que le gaz ou le mélange gazeux a accompli son travail.

2. Agencement selon la revendication 1, **caractérisé en ce que** la conduite de court-circuit (11) est agencée dans la partie supérieure du réservoir sous pression (9, 10).

3. Agencement selon la revendication 1, **caractérisé en ce qu'**une vanne pilotable respective (12, 13) est agencée sur la conduite de court-circuit (11) dans la zone jouxtant immédiatement le réservoir sous pression (9, 10) affecté à ladite vanne.

4. Agencement selon l'une des revendications 1 à 3, **caractérisé en ce que** la conduite de court circuit (11) et les vannes (12 et 13) sont thermo-isolées.

5. Procédé servant à exploiter un agencement selon la revendication 1, agencement dans lequel l'on injecte en alternance de l'eau chaude et de l'eau froide dans les réservoirs sous pression (9, 10), **caractérisé en ce qu'**après avoir transmis l'énergie développée par le gaz ou le mélange gazeux présent dans l'un des réservoirs sous pression (9, 10), le gaz ou le mélange gazeux est conduit - après ouverture de la vanne pilotable (12, 13) montée sur la conduite de court-circuit (11) - vers l'autre réservoir sous pression (9, 10).

6. Procédé selon la revendication 5, **caractérisé en ce qu'**après transmission de l'énergie exploitable développée par l'expansion du gaz ou du mélange gazeux présent dans l'un des réservoirs (9, 10), une partie du gaz ou du mélange gazeux est conduite vers l'autre réservoir sous pression (9, 10).

7. Agencement selon les revendications 5 ou 6, **caractérisé en ce que** deux vannes pilotables (12 13) montées sur la conduite de court-circuit (11) s'ouvrent et se ferment approximativement en même temps.
